# EUROPÄISCHE PATENTSCHRIFT

(11) **EP 3 974 069 B1**
(45) Veröffentlichungstag und Bekanntmachung des Hinweises auf die Patenterteilung: **17.12.2025**
(21) Anmeldenummer: 21198731.8
(22) Anmeldetag: 24.09.2021
(51) Int. Cl.: B08B 1/00, A46B 13/00, B24C 9/00

(54) **BÜRSTENWALZE FÜR EINE SCHLEUDERSTRAHLANLAGE**
BRUSH ROLLER FOR A CENTRIFUGAL BLASTING INSTALLATION
BROSSE CYLINDRIQUE POUR UNE INSTALLATION CENTRIFUGE DE GRENAILLAGE

(30) Priorität: 24.09.2020 DE 102020124982
(43) Veröffentlichungstag der Anmeldung: 30.03.2022
(73) Patentinhaber: Wheelabrator Group GmbH, 48629 Metelen (DE)
(72) Erfinder: Konert, Karl Heinz, 48282 Emsdetten (DE)
(74) Vertreter: Zacco GmbH

(56) Entgegenhaltungen:
- EP-A1- 3 266 343
- US-A- 3 942 210
- US-A1- 2019 367 309
- US-B2- 9 480 329

## Beschreibung

Die Erfindung betrifft eine Bürstenwalze für eine Schleuderstrahlanlage mit den Merkmalen des Oberbegriffs des Anspruchs 1.

Eine solche Bürstenwalze wird insbesondere in einer Rollenbahn-Strahlanlage benötigt, in welcher Stahlbleche, Stahlprofile oder andere Werkstücke im Durchlaufbetrieb behandelt werden. Durch die Verwendung einer Schleuderstrahlanlage können glatte und auch profilierte Oberflächen automatisiert entgratet, entzundert oder entrostet werden. Das Strahlmittel bleibt nach der Behandlung auf dem über die Rollenbahn durch die Strahlkammer geführten Werkstück liegen und muss davon entfernt werden, bevor es die Kammer verlässt.

Hierzu wird wenigstens eine Bürsteneinheit benötigt, die auf einer angetriebenen Bürstenwalze montiert ist. Die Bürsteneinheit ist hohen Belastungen ausgesetzt, da das Strahlmittel abrasiv wirkt und da ein fester Kontakt der Borsten mit der Oberfläche des Werkstücks erforderlich ist, um die gewünschte Reinigungswirkung zu erzielen. Dementsprechend verschleißen die Borsten der Bürsteneinheiten mit zunehmender Benutzungsdauer, so dass ein regelmäßiger Austausch der Bürsteneinheiten erforderlich ist. Beim Bürstenwechsel ist zu berücksichtigen, dass innerhalb der Strahlkammer sehr beengte Platzverhältnisse bestehen und dass eine weitere Öffnung der Strahlkammer z. B. durch Abnahme von Verkleidungsteilen oder durch Ausbau sonstiger Einheiten aus Zeit- und Kostengründen nicht möglich ist. Der Monteur muss daher in die mit Strahlmittel verunreinigte Strahlkammer hineinkriechen, dort die Bürsteneinheiten von der Bürstenwalze entfernen und anschließend neue Bürsteneinheiten montieren. Um die Bürsteneinheiten abnehmen und montieren zu können, ohne jedoch die komplette Bürstenwalze ausbauen zu müssen, sind die Bürstenelemente in wenigstens zwei Hälften geteilt, die miteinander und/oder mit der Welle verschraubt sind. Unter den geschilderten beengten Arbeitsverhältnissen in staubiger Umgebung muss der Monteur die Verschraubungen lösen, die durch eingedrungenes Strahlmittel möglicherweise auch festsitzen. Zur Montage einer neuen Bürsteneinheit ist es dann erforderlich, die beiden Hälften unter Einschluss der Trägerwelle aneinander zu legen und die Verschraubungen wiederherzustellen. Angesichts der Länge und des Gewichts einer einzelnen Bürsteneinheit kann das Positionieren, Halten und Verschrauben nicht von einem einzelnen Monteur erledigt werden. Trotz der ohnehin beengten Platzverhältnisse ist daher meist eine zweite Person notwendig.

Eine gattungsgemäße Bürstenwalze ist jeweils aus der DE 102016112195 A1 und und insbesondere aus der EP 3 266 343 A1 bekannt, die den Oberbegriff des Anspruchs 1 offenbart.

Hierbei ist die Bürstenwalze in zwei Bürsteneinheiten segmentiert, die vom Außenumfang her auf die Trägerwelle aufgesetzt werden können. Sie werden durch axiale Verschiebung der mit einem Keder versehenen Bürstenstreifenelemente in Aufnahmen auf der Trägerwelle gesichert, so dass entsprechend für jede Montage oder Demontage eine Vielzahl von Elementen axial verschoben werden muss. In einer zweiten Ausführungsform werden die Segmente mit axial aufzuschiebenden Stangen an der Trägerwelle gesichert. Für diese muss seitlich neben der Bürstenwalze ausreichend Platz vorhanden sein, so dass bei beengten Platzverhältnissen die Bürstenwalze möglicherweise zunächst aus der Anlage entfernt werden muss.

Eine in US 2019/03067309 A1 beschriebene Bürstenwalze sieht zwei Halbschalen vor, welche an ihrer Außenseite eine Bürstenstruktur besitzen. Die Halbschalen sind nicht elastisch ausgebildet. Zur Montage müssen zunächst zwei Schrauben befestigt werden, um Nutensteine an der Trägerwelle anzubringen. Dann müssen beide Halbschalen aufgeschoben werden, so dass sie mit ihren randseitigen Ausnehmungen in die Nutensteine eingreifen. Schließlich müssen zwei Schrauben von einem inneren Hohlraum der Trägerwelle durch Bohrungen gesteckt werden, so dass sie in die Gewindebohrungen der Halbschalen eingreifen. Es ist also ein Zugang zu einem Hohlraum der Trägerwelle notwendig, so dass die Bürstenwalze nicht an Trägerwellen aus Vollmaterial oder mit einem im Durchmesser kleinen Hohlraum ausgebildet werden kann. Die Aufgabe der vorliegenden Erfindung besteht darin, die Montage und Demontage einer Bürstenwalze für eine Schleuderstrahlanlage noch mehr zu erleichtern und diese allein durch einen Zugriff auf die Bürstenwalze vom Außenumfang her, also ohne eine notwendige axiale Verschiebung von Elementen, zu ermöglichen.

Diese Aufgabe wird durch eine Bürstenwalze mit den Merkmalen des Anspruchs 1 gelöst.

Die Erfindung basiert im Wesentlichen auf einem Trägerringsegment, das gezielt elastisch verformbar ist. Deshalb kann es durch Aufpressen von außen formschlüssig an der Trägerwelle festgelegt werden, wobei Vorsprünge an der Innenseite in entsprechende Ausnehmungen oder Nuten am Mantel der der Trägerwelle einfedern. Zur Demontage wird das Trägerringsegment wieder aufgebogen, so dass die Vorsprünge aus dem Eingriff mit den Ausnehmungen oder Nuten an der Trägerwelle ausrücken.

Das Aufbiegen der Trägerringsegmente zur Demontage wird über wenigstens je ein Abdrückelement in den beiden seitlichen Schenkeln des halbkreisförmigen Trägerringsegments und eine gleichzeitige Querschnittsschwächung in der Mitte ermöglicht.

Zur Herstellung einer ausreichend verformbaren Trägerringsegments ist es vorteilhaft, dieses aus Polyamid zu fertigen, und die radiale Ausdehnung in einem zentralen Bereich um etwa 20% bis 30% zu reduzieren. Zugleich sollte die lichte Weite zwischen den nach innen weisenden Vorsprüngen etwa das 0,90fache bis 0,95-fache des Durchmessers der Trägerwelle an derjenigen Stelle betragen, an der die Vorsprünge in die dort eingebrachte Ausnehmung oder Aufnahmenut eingreifen.

Um das nach dem Aufdrücken bereits formschlüssig an der Trägerwelle festgelegte Trägerringsegment spielfrei festzulegen, kann wenigstens ein Spannelement vorgesehen sein, das zwischen dem Trägerringsegment und der Trägerwelle wirkt. Dabei kann es sich z. B. um eine radial durch das Trägerringsegment geführte Schraube handeln. Über das Spannelement werden die Vorsprünge des Trägerringsegments an die Kanten der Aufnahmenut angepresst.

Bevorzugt sind zwei identische Trägerringsegmente vorgesehen, die sich jeweils über 180° erstrecken und als Paar einen geschlossenen Trägerring bilden. Wenn dabei die Vorsprünge jeweils endseitig angebracht sind, können benachbarte Vorsprünge beider Trägerringsegmente in eine gemeinsame Ausnehmung oder Aufnahmenut an der Trägerwelle eingreifen.

Es können aber auch je zwei Aufnahmen oder Aufnahmenuten für jedes Trägerringsegment an der Trägerwelle vorgesehen sein.

Möglich ist weiterhin, dass sich eines der Trägerringsegmente über weniger als 180° erstreckt und das andere über mehr als 180°. Außerdem ist möglich, dass beide Trägerringsegmente weniger als einen Halbkreis abdecken. Schließlich kann der Trägerring auch in mehr als zwei Trägerringsegmente geteilt sein.

Bei all den vorgenannten Varianten, die kein Paar identischer Trägerringsegmente vorsehen, ist es lediglich erforderlich, dass über die Vorsprünge eine ausreichende formschlüssige Festlegung in den an der Trägerwelle vorhandenen Ausnehmungen oder Nuten möglich ist. Hierzu müssen sich jeweils zwei Ausnehmungen oder Aufnahmenuten an der Trägerwelle gegenüberliegen. Dies bedeutet nicht, dass sie notwendigerweise diametral gegenüber liegen. Erforderlich ist aber ein solcher Abstand, dass ein sicherer formschlüssiger Eingriff der Vorsprünge in die Ausnehmungen bzw. Aufnahmenuten und ggf. eine zusätzliche Verspannung der Trägerringsegmente gegenüber der Trägerwelle möglich ist.

Zur weiteren axialen Sicherung kann wenigstens ein Abschlussring auf der Trägerwelle vorgesehen sein, der neben einer Bürsteneinheit, die jeweils zwei Trägerringsegmente und eine Vielzahl von diese verbindenden Bürstenreifenelementen umfasst, befestigt wird.

Die Bürsteneinheiten bilden quasi eine Halbschale, so dass sich zwei Bürsteneinheiten zu einem geschlossenen, zylindrischen Bürstenkörper ergänzen, welcher dann insgesamt wenigstens zwei Paare von Trägerringsegementen umfasst.

Alternativ können die Trägerringsegmente auch von einem axialen Ende der Trägerwelle her in die Aufnahmenuten eingeschoben bzw. daraus abzogen werden, falls es die Einbausituation erlaubt.

Weitere vorteilhafte Ausgestaltungen der Erfindung werden nachfolgend mit Bezug auf das in den Zeichnungen dargestellte Ausführungsbeispiel näher erläutert. Die Figuren zeigen im Einzelnen:
- Fig. 1: eine Bürstenwalze in perspektivischer Ansicht;
- Fig. 2: ein Trägerringsegment in Ansicht von vorn;
- Fig. 3: eine Bürstenwalze bei der Montage in Ansicht von vorn;
- Fig. 4: ein vergrößertes Detail aus Figur 3;
- Fig. 5: die montierte Bürstenwalze im Schnitt; und
- Fig. 6: eine Trägerwelle mit mehreren Bürstenwalzen nebeneinander.

In Figur 1 ist ein Ausführungsbeispiel einer nach der Erfindung hergestellten Bürstenwalze 100 perspektivisch abgebildet. Diese setzt sich im Wesentlichen aus folgenden Teilen zusammen:
- einer Trägerwelle 40 mit zwei axialen Aufnahmenuten 41;
- einem Paar von Trägerringsegmenten 10 und
- einer Vielzahl von Bürstenstreifenelementen 20

Die Trägerwelle 40 besitzt in ihrem axialen Hauptbereich zwei Aufnahmenuten 41, die an diametral gegenüberliegenden Seiten des Außenumfangs eingebracht sind. Im Endbereich sind außerdem Absätze für Antrieb und Lagerung vorgesehen.

Ein einzelnes, halbkreisförmiges Trägerringsegment 10 ist in Figur 2 in Ansicht von vorn abgebildet. Dieses ist vorzugsweise aus einem thermoplastischen Kunststoff wie beispielsweise Polyamid gebildet, um eine ausreichende Elastizität zu besitzen. Die Elastizität ist wichtig, um im Zusammenhang mit der nachfolgend beschriebenen Formgebung, die formschlüssige Festlegung auf der Trägerwelle ebenso zu ermöglichen wie auch das spätere Abnehmen davon. Am Außenumfang besitzt das Trägerringsegment 10 eine Vielzahl hinterschnittener, schlüssellochförmiger Ausnehmungen, in welche die Bürstenstreifenelemente einsetzbar sind. Am Innenumfang ist endseitig, also auf einer 3-Uhr- bzw. einer 9-Uhr-Position, jeweils ein sich radial nach innen erstreckender Vorsprung 12 angeformt. In einem zentralen Bereich, auf einer 12-Uhr-Position, ist eine Ausnehmung 13 vorgesehen, um den Querschnitt an dieser Stelle bewusst zu schwächen und damit die elastische Verformbarkeit des Trägerringsegments 10 in diesem Bereich zu erhöhen.

Außerdem sind drei radiale Durchgangsbohrungen 14, 15 vorgesehen, welche mit einem Innengewinde versehen sind. Dabei dient die Durchgangsbohrung 15 im Zentrum der Aufnahme eines Schraube, die das Spannelement bildet, mit dem das Trägerringsegment 10 spielfrei auf der Trägerwelle festgelegt und gesichert wird. Zwischen der Position der Spannschraube und einem der Vorsprünge 12, also ungefähr auf Position der Winkelhalbierenden, ist jeweils eine weitere Durchgangsbohrung 14 für ein Abdrückelement angeordnet.

In Figur 3 ist eine Bürstenwalze 100 von vorn dargestellt, bei welcher an der Unterseite der Trägerwelle 40 bereits ein Paar von axial beabstandeten Trägerringsegmenten 10 mit darin eingesetzten Bürstenstreifenelementen 20 befestigt ist. Eine zweite Einheit in Form eines weiteren Paars von axial beabstandeten Trägerringsegmenten 10 mit darin eingesetzten Bürstenstreifenelementen 20 wird von oben auf die Trägerwelle 40 aufgesetzt.

Wie insbesondere die Vergrößerung des Zentrums in Figur 4 zeigt, ist die lichte Weite zwischen den Vorsprüngen 12 kleiner als der horizontal gemessene Abstand zwischen den jeweiligen Begrenzungskanten der Aufnahmenuten 41, der näherungsweise mit dem Wellendurchmesser an dieser Stelle gleichgesetzt werden kann. Das heißt, die Trägerringsegmente 10 können nicht einfach aufgelegt werden, sondern sie müssen durch elastische Verformung aufgespreizt werden, damit die Vorsprünge 12 bis auf Höhe der Aufnahmenuten 41 gelangen und dort einfedern können. Nach dem Einfedern sind die Trägerringsegmente 10 bereits formschlüssig an der Trägerwelle 40 festgelegt.

Bei dem unteren Trägerringsegment 10 ist eine durch die Durchgangsbohrung 15 geführte Spannschraube 32 gegen den Außenmantel der Trägerwelle 40 verspannt, wodurch die Vorsprünge 12 an die jeweiligen unteren Begrenzungskanten der Aufnahmenuten 41 angedrückt werden. Damit ist das untere Trägerringsegment 10 spielfrei an der Trägerwelle 40 festgelegt. Abdrückschrauben 31 sind bereits in die Durchgangsbohrungen 14 im Trägerringsegment 10 eingesetzt, um eine spätere Demontage zu erleichtern, sind hier aber noch ohne Funktion.

Nachdem auch bei dem oberen Trägerringsegment 10 die Spannschraube 32 gegen den Außenmantel der Trägerwelle 40 verspannt ist, ist die Bürstenwalze 100 fertig montiert. Figur 5 zeigt die fertig montierte Bürstenwalze 100 im Schnitt.

Um ein Trägerringsegment 10 auszutauschen, wird die Spannschraube 32 zunächst gelockert, um die Verformbarkeit des Trägerringsegments 10 zu erhöhen. Dann werden beidseits die Abdrückschrauben 31 gegen die Trägerwelle 40 verspannt, so dass die beiden äußeren Schenkel des Trägerringsegments 10 nach außen wandern, wodurch sich die Vorsprünge radial aus der Aufnahmenut 41 bewegen. Diese Verformung wird durch die gezielte Querschnittsschwächung an der Ausnehmung 13 in der Mitte erleichtert. Die Spannschraube 32 kann in dieser Phase zusätzlich zum Abdrücken benutzt werden. Möglich ist weiterhin, an der am Außenumfang in der Trennebene ausgebildeten Kerbe 16 ein Hebelwerkzeug anzusetzen, um das Trägerringsegment 10 abnehmen zu können.

Figur 6 zeigt eine perspektivische Ansicht auf Teile der Bürstenwalze 100 mit zwei Bürsteneinheiten nebeneinander. Zur Verdeutlichung ist jeweils pro Bürsteneinheit nur ein aus zwei Trägerringsegmenten 10 gebildeter Trägerring mit nur je zwei Bürstenstreifenelementen 20 gezeigt.

Die Bürstenstreifenelemente 20 besitzen innen jeweils eine kederförmige Verdickung oder sind mit einem separaten Kederelement 21 verbunden und sind darüber in den Ausnehmungen 11 radial festgelegt. Zur axialen Festlegung ist, soweit die Klemmwirkung zwischen Kederelement 21 und Ausnehmung 11 nicht ausreichend ist, beidseits der Bürstenstreifenelemente 20 jeweils ein Abschlussring 50 auf der Trägerwelle 40 befestigt. Im gezeigten Ausführungsbeispiel ist dieser ebenfalls zweiteilig ausgebildet, um ihn an jeder axialen Position aufsetzen und abnehmen zu können. Um die Funktion als Sicherungselement für die Bürstenstreifenelemente 20 zu erfüllen, müssen sich die Abschlussringe 50 radial zumindest bis auf Höhe des Kederelements 21 erstrecken.

## Patentansprüche

1. Bürstenwalze (100) für eine Schleuderstrahlanlage,
wenigstens umfassend eine Trägerwelle (40) und wenigstens zwei darauf beabstandet zueinander anzuordnende, bogenförmige Trägerringsegmente (10), die an ihrem Umfang eine Vielzahl von sich nach außen öffnenden Ausnehmungen (11) besitzen, in denen jeweils wenigstens ein Bürstenstreifenelement (20) einsetzbar ist,
**dadurch gekennzeichnet,**
- **dass** die Trägerwelle (40) an wenigstens zwei sich gegenüberliegenden Stellen Ihres Umfangs jeweils mit wenigstens einer Ausnehmung und/oder einer sich axial erstreckenden Aufnahmenut (41) versehen ist;
- **dass** die Trägerringsegmente (10) jeweils an ihrem Innenumfang in ihren beiden Endbereichen mit wenigstens einem in die Ausnehmung oder Aufnahmenut (41) eingreifenden Vorsprung (12) versehen sind;
- **dass** die Trägerringsegmente (10) durch Abstimmung der Elastizität des Werkstoffs und des Querschnitts derart verformbar sind, dass die Vorsprünge (12) zur Demontage aus der Ausnehmung oder Aufnahmenut (41) ausrückbar sind und
- **dass** wenigstens ein sich auf der Trägerwelle (40) abstützendes und in einer Durchgangsbohrung (14) geführtes Abdrückelement (31) vorgesehen ist, durch welches das Trägerringsegment (10) verformbar ist und die Vorsprünge (12) aus der Ausnehmung oder Aufnahmenut (41) ausrückbar sind.

2. Bürstenwalze (100) nach Anspruch 1, **dadurch gekennzeichnet, dass** zwei Trägerringsegmente (10) vorgesehen sind, die als halbkreisbogenförmige Segmente ausgebildet sind und sich zu einem geschlossenen Trägerring ergänzen.

3. Bürstenwalze (100) nach Anspruch 1 oder 2, **dadurch gekennzeichnet, dass** an den Trägerringsegmenten (10) jeweils in einem zentralen Bereich zwischen den Vorsprüngen (12) wenigstens ein Spannelement (32) angeordnet ist, mit dem das Trägerringsegment (10) gegen die Trägerwelle (40) verspannbar ist

4. Bürstenwalze (100) nach Anspruch 3, **dadurch gekennzeichnet, dass** das Spannelement (32) durch eine Schraube gebildet ist, die in einer sich durch das Trägerringsegment (10) erstreckenden Durchgangsbohrung (15) geführt ist.

5. Bürstenwalze (100) nach einem der vorhergehenden Ansprüche, **dadurch gekennzeichnet, dass** das Abdrückelement (31) durch eine Schraube gebildet ist, die in einer sich durch das Trägerringsegment (10) erstreckenden Durchgangsbohrung (14) geführt ist.

6. Bürstenwalze (100) einem der vorhergehenden Ansprüche , **dadurch gekennzeichnet, dass** die Durchgangsbohrungen (14, 15) radial ausgerichtet sind.

7. Bürstenwalze (100) nach Anspruch 5 oder 6, **dadurch gekennzeichnet, dass** die Durchgangsbohrung (15) für das Spannelement (32) mittig zwischen den Vorsprüngen (12) angeordnet ist und im Bereich der Winkelhalbierenden zwischen der Durchgangsbohrung (15) für das Spannelement (32) und den Vorsprüngen (12) jeweils die Durchgangsbohrung (14) für das Abdrückelement (31) angeordnet ist.

8. Bürstenwalze (100) nach einem der Ansprüche 5 bis 7, **dadurch gekennzeichnet, dass** der Querschnitt des Trägerringsegments (10) durch wenigstens eine Ausnehmung (13) am Innenumfang unterhalb der Durchgangsbohrung (15) für das Spannelement (32) reduziert ist.

9. Bürstenwalze (100) nach Anspruch 8, **dadurch gekennzeichnet, dass** die radiale Ausdehnung des Trägerringsegments (10) im Bereich der Ausnehmung (13) um 20% bis 30% gegenüber der radialen Ausdehnung in den seitlichen Schenkeln des Trägerringsegments (10) neben der Ausnehmung (13) reduziert ist.

10. Bürstenwalze (100) nach einem der vorhergehenden Ansprüche, **dadurch gekennzeichnet, dass** die lichte Weite zwischen den Vorsprüngen (12) das 0,90-fache bis 0,95-fache des Wellendurchmessers der Trägerwelle (40) beträgt.

11. Bürstenwalze (100) nach einem der vorhergehenden Ansprüche, **dadurch gekennzeichnet, dass** an wenigstens einem axialen Ende der Bürstenstreifenelemente (20) ein Abschlussring (50) auf der Trägerwelle (40) angeordnet ist.

## Claims

1. A brush roller (100) for a centrifugal blasting installation, at least comprising a carrier shaft (40) and at least two arcuate carrier ring segments (10) to be arranged thereon spaced apart from one another, having on their circumference a plurality of outward opening recesses (11) into each of which at least one brush strip element (20) is insertable,
**characterized in that**
- the carrier shaft (40) is, in each of at least two locations on Its circumference opposite to one another, provided with at least one recess and/or one axially extending receiving groove (41);
- the carrier ring segments (10) are, each on their inner circumference in both of their end regions, provided with at least one protrusion (12) engaging with the recess or the receiving groove (41);
- the carrier ring segments (10) are, by adjusting the elasticity of the material and the cross section, deformable such that the protrusions (12) are disengageable from the recess or the receiving groove (41) for dismantling, and
- at least one push element (31) supported on the carrier shaft (40) and guided in a through bore (14) is provided, by means of which the carrier ring segment (10) is deformable and the protrusions (12) are disengageable from the recess or receiving groove (41).

2. The brush roller (100) according to claim 1, **characterized in that** two carrier ring segments (10) are provided which are formed as semi-circular arcuate segments and complement each other to form a closed carrier ring.

3. The brush roller (100) according to claim 1 or 2, **characterized in that** at least one tensioning element (32) is arranged on the carrier ring segments (10), each in a central region between the protrusions (12), with which the carrier ring segment (10) is tensionable against the carrier shaft (40)

4. The brush roller (100) according to claim 3, **characterized in that** the tensioning element (32) is formed by a screw that is guided in a through bore (15) extending through the carrier ring segment (10).

5. The brush roller (100) according to any one of the preceding claims, **characterized in that** the push element (31) is formed by a screw that is guided in a through bore (14) extending through the carrier ring segments (10).

6. The brush roller (100) according to any one of the preceding claims, **characterized in that** the through bores (14, 15) are radially aligned.

7. The brush roller (100) according to claim 5 or 6, **characterized in that** the through bore (15) for the tensioning element (32) is arranged centrally between the protrusions (12) and the through bore (14) for the push element (31) is arranged in the region of the angle bisector between the through bore (15) for the tensioning element (32) and the protrusions (12), respectively.

8. The brush roller (100) according to one of claims 5 to 7, **characterized in that** the cross section of the carrier ring segment (10) is reduced by at least one recess (13) on the inner circumference below the through bore (15) for the tensioning element (32).

9. The brush roller (100) according to claim 8, **characterized in that** the radial extension of the carrier ring segment (10) in the region of the recess (13) is reduced by 20 % to 30 % compared to the radial extension of the lateral legs of the carrier ring segment (10) next to the recess (13).

10. The brush roller (100) according to any one of the preceding claims, **characterized in that** the clear width between the protrusions (12) is 0.90 to 0.95 times the shaft diameter of the carrier shaft (40).

11. The brush roller (100) according to any one of the preceding claims, **characterized in that** a termination ring (50) is arranged on the carrier shaft (40) at at least one axial end of the brush strip elements (20).

## Revendications

1. Brosse cylindrique (100) pour une installation centrifuge de grenaillage, comprenant au moins un arbre porteur (40) et au moins deux segments d'anneau porteur en forme d'arc (10) à être disposés espacés l'un de l'autre sur celui-ci, qui ont une pluralité d'évidements s'ouvrant vers l'extérieur (11) sur leur circonférence dans lesquels au moins un élément de bande de brosse (20) peut être inséré,
**caractérisée en ce**
- **que** l'arbre porteur (40) est muni au moins en deux points opposés sur sa circonférence d'au moins un évidement et/ou d'une rainure de réception s'étendant axialement (41) ;
- **que** les segments de l'anneau porteur (10) sont chacun munis sur leur circonférence intérieure, dans leurs deux régions d'extrémité, d'au moins une projection (12) s'engageant dans le logement ou la rainure de réception (41) ;
- **que** les segments de l'anneau porteur (10) sont déformables en ajustant l'élasticité du matériau et la section transversale de manière à ce que les saillies (12) puissent être désengagées de l'évidement ou de la rainure de réception (41) pour le démontage et
- **qu'**au moins un élément de pression (31) supporté sur l'arbre porteur (40) et guidé dans un alésage traversant (14) est prévu, par lequel le segment de l'anneau porteur (10) peut être déformé et les projections (12) peuvent être désengagées de l'évidement ou de la rainure de réception (41).

2. Brosse cylindrique (100) selon la revendication 1, **caractérisée en ce que** deux segments d'anneau de support (10) sont prévus, conçus comme des segments en forme d'arc semi-circulaire et se complètent l'un l'autre pour former un anneau de support fermé.

3. Brosse cylindrique (100) selon la revendication 1 ou 2, **caractérisée en ce qu'**au moins un élément de serrage (32) est disposé sur chacun des segments de l'anneau porteur (10) dans une zone centrale entre les projections (12), avec lequel le segment de l'anneau porteur (10) peut être serré contre l'arbre porteur (40).

4. Brosse cylindrique (100) selon la revendication 3, **caractérisée en ce que** l'élément de serrage (32) est formé par une vis guidée dans un alésage traversant (15) s'étendant à travers le segment de l'anneau porteur (10).

5. Brosse cylindrique (100) selon l'une quelconque des revendications précédentes, **caractérisée en ce que** l'élément de de pression (31) est formé par une vis guidée dans un alésage traversant (14) s'étendant à travers le segment de l'anneau porteuse (10).

6. Brosse cylindrique (100) selon l'une quelconque des revendications précédentes, **caractérisée en ce que** les trous traversants (14, 15) sont alignés radialement.

7. Brosse cylindrique (100) selon la revendication 5 ou 6, **caractérisée en ce que** le trou traversant (15) pour l'élément de serrage (32) est disposé au centre entre les projections (12) et dans la région de la bissectrice de l'angle entre le trou traversant (15) pour l'élément de serrage (32) et les projections (12), le trou traversant (14) pour l'élément de pression (31) est disposé.

8. Brosse cylindrique (100) selon l'une des revendications 5 à 7, **caractérisée en ce que** la section transversale du segment de l'anneau de support (10) est réduite d'au moins un évidement (13) sur la circonférence intérieure sous l'alésage traversant (15) pour l'élément de serrage (32).

9. Brosse cylindrique (100) selon la revendication 8, **caractérisée en ce que** l'extension radiale du segment de l'anneau porteur (10) dans la zone de l'évidement (13) est réduite de 20 % à 30 % par rapport à l'extension radiale dans les pattes latérales du segment de l'anneau porteur (10) à côté de l'évidement (13).

10. Brosse cylindrique (100) selon l'une des revendications précédentes, **caractérisée en ce que** la largeur libre entre les projections (12) est de 0,90 à 0,95 fois le diamètre de l'arbre porteur (40).

11. Brosse cylindrique (100) selon l'une des revendications précédentes, **caractérisée en ce qu'**un anneau de fermeture (50) est disposé sur l'arbre porteur (40) à au moins une extrémité axiale des éléments de la bande de brosse (20).
